# EUROPÄISCHE PATENTSCHRIFT

(11) **EP 2 893 056 B1**
(45) Veröffentlichungstag und Bekanntmachung des Hinweises auf die Patenterteilung: **16.11.2016**
(21) Anmeldenummer: 13750886.7
(22) Anmeldetag: 22.08.2013
(51) Int. Cl.: C25D 5/02, C25D 7/04, C25D 17/06, C25D 17/12, C25D 17/00, C25D 17/08

(54) **GALVANISCHE BESCHICHTUNG VON BEHANDLUNGSGUT UNTER VERWENDUNG EINER INNENANODE**
ELECTROPLATING A MATERIAL BEING TREATED BY USING AN INNER ANODE
REVÊTEMENT GALVANIQUE D'UN PRODUIT À TRAITER EN UTILISANT UNE ANODE INTÉRIEURE

(30) Priorität: 04.09.2012 DE 102012017493
(43) Veröffentlichungstag der Anmeldung: 15.07.2015
(73) Patentinhaber: Atotech Deutschland GmbH, 10553 Berlin (DE)
(72) Erfinder: LODICI, Roberto, 30015 Chioggia (VE) (IT); TRATZ, Guenther, 92318 Neumarkt (DE)
(74) Vertreter: Banzer, Hans-Jörg
(86) Internationale Anmeldenummer: PCT/EP2013/067471
(87) Internationale Veröffentlichungsnummer: WO 2014/037229

(56) Entgegenhaltungen:
- EP-A2- 0 515 008
- DE-A1- 10 308 731
- DE-C1- 3 519 906
- JP-A- S5 943 896
- JP-A- S5 943 899
- JP-A- 2001 335 993
- US-A- 6 103 076

## Beschreibung

### TECHNISCHES GEBIET

Die Erfindung betrifft eine Vorrichtung, ein System und ein Verfahren zum galvanischen Beschichten von Behandlungsgut, welches einen Hohlraum aufweist, insbesondere zum galvanischen Beschichten unter Verwendung eines sauren Elektrolyten, ganz besonders unter Verwendung eines sauren Elektrolyten zur Abscheidung einer Legierung, z.B. eines sauren Zink-Nickel-Elektrolyten.

### HINTERGRUND

Zur Beschichtung von Behandlungsgut, wie beispielsweise Metallwaren oder Teilen, die eine leitfähige Oberfläche aufweisen, wird bei herkömmlichen Beschichtungsverfahren das Behandlungsgut in ein galvanisches Bad eingebracht, das sich in einem Behandlungsbehälter befindet. In dem Behandlungsbehälter sind gegenüber dem Behandlungsgut Metallanoden angeordnet. Bei Anlegen einer Spannung zwischen Metallanoden und Behandlungsgut erfolgt eine galvanische Abscheidung von Metall auf dem Behandlungsgut.

Wenn das Behandlungsgut nicht nur an einer äußeren Oberfläche beschichtet werden soll, sondern einen Hohlraum aufweist, können derartige herkömmliche Verfahren Unzulänglichkeiten aufweisen. Beispielsweise kann die Geometrie des Behandlungsgutes dazu führen, dass innerhalb des Hohlraums des Behandlungsgutes eine geringere Stromdichte herrscht als an der äußeren Oberfläche, so dass die an der Innenoberfläche des Behandlungsgutes pro Fläche und Zeit abgeschiedene Materialmenge bzw. Materialdicke kleiner ist als an der Außenoberfläche des Behandlungsgutes. Um eine bestimmte Solldicke der Beschichtung auch an der Innenoberfläche sicherzustellen, kann es erforderlich sein, den Behandlungsprozess länger laufen zu lassen, als es nötig wäre um die Sollschichtdicke an der Außenoberfläche zu erreichen. Dadurch resultieren erhöhte Prozesskosten. Auch eine variierende Dicke der Beschichtung kann für den späteren Einsatz des Behandlungsgutes unerwünscht sein.

Die JP S59 43899 A, die als Basis für den Oberbegriff der unabhängigen Ansprüche dient, offenbart Beschichtungsvorrichtungen und Beschichtungsverfahren, bei denen eine austauschbare Hilfsanode verwendet wird.

Die JP S59 43896 A, die DE 35 19 906 C1, die US 6 103 076 A, die DE 103 08 731 A1 und die JP 2001 335993 A offenbaren weitere Beispiele für Beschichtungsvorrichtungen und Beschichtungsverfahren, bei denen eine Elektrode so angeordnet ist, dass sie wenigstens teilweise in einen Hohlraum eines Behandlungsgutes hineinragt.

### ZUSAMMENFASSUNG

Es besteht ein Bedarf an Vorrichtungen, Systemen und Verfahren zur galvanischen Beschichtung, die Vorteile im Hinblick auf die oben genannten Probleme bieten.

Dieses Ziel wird erfindungsgemäß durch eine Vorrichtung, ein System und ein Verfahren mit den in den unabhängigen Ansprüchen angegebenen Merkmalen erreicht. Weitere Ausführungsbeispiele sind in den abhängigen Ansprüchen definiert.

Nach einer Ausführungsform wird eine Vorrichtung zur galvanischen Beschichtung eines Behandlungsgutes, das einen Hohlraum mit einer zu beschichtenden Innenoberfläche aufweist, angegeben. Die Vorrichtung ist für eine lösbare Kopplung mit einem Behandlungsbehälter eingerichtet. Die Vorrichtung umfasst ein erstes Gestellteil mit einer ersten Elektrode zum Halten und elektrischen Kontaktieren des Behandlungsgutes. Die Vorrichtung umfasst einen Träger für eine zweite Elektrode, die in den Hohlraum des von der ersten Elektrode gehaltenen Behandlungsgutes hineinragt. Der Träger ist mit dem ersten Gestellteil derart mechanisch verbunden, dass der Träger gegenüber dem ersten Gestellteil elektrisch isoliert ist. Dazu kann sich der Träger an einem zweiten Gestellteil befinden, wobei das erste und das zweite Gestellteil mechanisch miteinander verbunden und gegeneinander elektrisch isoliert sind. Somit sind die erste und die zweite Elektrode elektrisch gegeneinander isoliert. Durch Verbinden der Vorrichtung mit einer geeigneten Strom-/Spannungsquelle kann, zumindest im zeitlichen Mittel, die erste Elektrode kathodisch und die zweite Elektrode anodisch polarisiert werden. Die Vorrichtung kann so ausgeführt sein, dass eine Berührung der zweiten Elektrode mit dem Behandlungsgut vermieden wird. Die Vorrichtung ist vorzugsweise als ein Gestell mit dem ersten Gestellteil und dem zweiten Gestellteil ausgestaltet. Die Vorrichtung ist für eine lösbare Kopplung durch geeignete Aufnahmen zum Halten der Vorrichtung an einem Behandlungsbehälter eingerichtet. Zur Behandlung wird die Vorrichtung mit dem daran gehaltenen Behandlungsgut in den mit Elektrolyt gefüllten Behandlungsbehälter eingesenkt. Sie wird während der Behandlung von geeigneten Aufnahmen gehalten und wird elektrisch kontaktiert. Durch die Vorrichtung kann das Behandlungsgut in einem galvanischen Bad positioniert werden, wobei während der Behandlung eine Innenanode in dem Hohlraum zur Wirkung kommt. Durch die Innenanode kann eine effiziente Beschichtung der Innenoberfläche erreicht werden.

Der Träger ist an einem zweiten Gestellteil befestigt. Das erste Gestellteil und das zweite Gestellteil können mechanisch starr miteinander verbunden sein. Die Vorrichtung kann elektrisch isolierende Verbindungsstücke umfassen, die das erste Gestellteil und das zweite Gestellteil starr miteinander verbinden. Die Gestellteile und der Träger können aus elektrisch leitfähigem Material bestehen und sind gegen den Badelektrolyt elektrisch isoliert, z.B. durch eine Beschichtung.

Die zweite Elektrode ist eine lösliche Anode. Die Anode ist an dem Träger befestigt. Die Anode ist so an dem Träger befestigt, dass sie in einfacher Art, z.B. mit Hilfe einer Zange, montiert und demontiert, insbesondere zerstörungsfrei demontiert werden kann, um eine schnelle und kostengünstige Montage und Demontage zu ermöglichen. Die Befestigung zwischen Anode und Träger ist gut elektrisch leitfähig. Dazu können die Anode ein Verbindungsstück und der Träger das dazu passende Gegenstück aufweisen. Die Befestigung zwischen Anode und Träger kann eine Gewindeverbindung sein. Dann kann das Verbindungsstück ein Innengewinde und das Gegenstück ein Außengewinde aufweisen. Auch andere Befestigungsmechanismen, beispielsweise ein Bajonett-Mechanismus oder Rast-Verriegelungsmechanismus, können verwendet werden, um die lösliche Anode in zerstörungsfrei lösbarer Weise an dem Träger des zweiten Gestellteils zu befestigen.

Die zweite Elektrode ist aus mehreren Segmenten aufgebaut. Die mehreren Segmente einer zweiten Elektrode werden über einen gemeinsamen Kontaktstift gehalten und elektrisch kontaktiert. Der Kontaktstift ist der Träger für die zweite Elektrode.

Die mehreren Segmente können aus einem löslichen Material bestehen, das sich in dem Elektrolyten löst. Im Gebrauch der Vorrichtung können neue Segmente an dem Kontaktstift befestigt werden, nachdem sich die zuletzt an dem Kontaktstift angebrachten Segmente aufgelöst haben oder so weit aufgelöst haben, dass sie ersetzt werden müssen.

Der Kontaktstift kann so ausgestaltet sein, dass er sich im Betrieb der Vorrichtung nicht auflöst oder sich langsamer auflöst als die daran befestigten mehreren Segmente der zweiten Elektrode. Der Kontaktstift kann aus einem Material bestehen, welches sich bei anodischer Polarisation nicht auflöst.

Die mehreren Segmente können aus dem löslichen Metallmaterial bestehen, mit dem das Behandlungsgut beschichtet werden soll. Wenigstens zwei der mehreren Segmente, die an demselben Kontaktstift angebracht sind, können aus unterschiedlichen Materialien bestehen.

Die mehreren Segmente können um eine Achse rotationssymmetrisch sein. Die mehreren Segmente können kugelförmig, scheibenförmig oder zylinderförmig sein.

Die mehreren Segmente können zur Befestigung an dem Kontaktstift ein durchgehendes Loch oder eine durchgehende Bohrung aufweisen, durch die ein Abschnitt des Kontaktstifts durchgeführt sein kann.

An dem Kontaktstift kann eine Sicherungseinrichtung angebracht sein, um die mehreren Segmente an dem Kontaktstift zu sichern.

Mit wenigstens einem der Segmente kann ein Abstandshalter gekoppelt sein oder können mehrere Abstandshalter gekoppelt sein, um einen Abstand zwischen dem Segment und dem zweiten Gestellteil und/oder einen Abstand zwischen dem Segment und einem weiteren Segment herzustellen. Der Abstandshalter kann an dem Kontaktstift angeordnet sein. Der Abstandshalter kann zur Befestigung an dem Kontaktstift ein durchgehendes Loch oder eine durchgehende Bohrung aufweisen, durch die ein Abschnitt des Kontaktstifts durchgeführt sein kann.

Die lösliche Anode und der Träger können eingerichtet sein, um im befestigten Zustand einen Flüssigkeitseintritt des Elektrolyten in das Gegenstück des Trägers zu vermeiden. Die lösliche Anode und der Träger können Dichtflächen aufweisen, die bei Befestigung der löslichen Anode an dem Träger so miteinander in Eingriff treten, dass ein Durchtritt von Flüssigkeit des Elektrolyt durch die miteinander gekoppelten Dichtflächen unterbunden wird.

Die Vorrichtung kann für die galvanische Beschichtung des Behandlungsgutes mit einem Metall, z.B. Kupfer, Nickel, Zink und Zinn, verwendet werden. Die Vorrichtung kann für die galvanische Beschichtung des Behandlungsgutes mit nur einem Metall verwendet werden. Die lösliche Anode kann dann aus dem Metall bestehen.

Die Vorrichtung kann für eine galvanische Beschichtung des Behandlungsgutes mit einer Legierung bestehend zumindest aus einem ersten Metall und einem zweiten Metall verwendet werden. Dabei kann eine größere Menge des ersten Metalls als des zweiten Metalls an dem Behandlungsgut abgeschieden werden. Die lösliche Anode kann dann aus dem zweiten Metall bestehen. Das erste Metall kann Zink (Zn) sein. Das zweite Metall kann Nickel (Ni) sein.

Zusätzlich zu der Innenanode, die in den Hohlraum des Behandlungsgutes hineinragt, können Außenanoden in dem Behandlungsbehälter angebracht sein, beispielsweise am Rand des Behandlungsbehälters. Dabei können Außenanoden aus dem ersten Metall und Außenanoden aus dem zweiten Metall im Behandlungsbehälter angebracht sein.

Die erste Elektrode kann eine erste Längsachse aufweisen und die zweite Elektrode kann eine zweite Längsachse aufweisen. Die Richtung der ersten Längsachse kann derart von der Horizontalen abweichen, dass die erste Elektrode im Behandlungszustand schräg nach oben gerichtet ist. Dies ermöglicht ein Verkeilen des Behandlungsgutes auf der ersten Elektrode und damit einen festen Sitz und eine gute elektrische Kontaktierung. Die Richtung der zweiten Längsachse kann von der Richtung der ersten Längsachse verschieden sein. Sie ist derart, dass ein homogenes elektrisches Feld an der Hohlraumoberfläche erreicht wird.

Die erste Elektrode kann einen Abschnitt mit konischer Außenoberfläche aufweisen. Zum Halten des Behandlungsgutes kann eine Halteöffnung des Behandlungsgutes über die konische Außenoberfläche der ersten Elektrode geführt werden.

Die zweite Elektrode und der Träger für die zweite Elektrode können so dimensioniert sein, dass die elektrisch leitende Oberfläche der zweiten Elektrode sich aus dem Hohlraum des Behandlungsgutes heraus erstreckt. Ein Rand des Hohlraums kann eine Ebene definieren, von der die elektrisch leitende Oberfläche der zweiten Elektrode um 10 bis 30 mm, beispielsweise um 20 mm, nach außen hervorragt. Der Träger kann so ausgestaltet sein, dass er nicht bis in den Hohlraum des Behandlungsgutes hineinragt.

Das erste Gestellteil kann einen mit der ersten Elektrode elektrisch leitend verbundenen ersten Kontaktabschnitt umfassen, der für eine lösbare Kopplung mit einem ersten Gegenkontakt ausgestaltet ist. Das zweite Gestellteil kann einen zweiten Kontaktabschnitt umfassen, der für eine lösbare Kopplung mit einem zweiten Gegenkontakt ausgestaltet ist, wobei der zweite Kontaktabschnitt von dem ersten Kontaktabschnitt beabstandet und elektrisch gegen den ersten Kontaktabschnitt isoliert ist.

Das erste Gestellteil kann eine Mehrzahl von ersten Elektroden aufweisen. Die mehreren ersten Elektroden können jeweils dieselbe Ausrichtung aufweisen. An dem zweiten Gestellteil kann eine Mehrzahl von zweiten Elektroden befestigt sein, die jeweils als Innenanode wirken. Die mehreren zweiten Elektroden können jeweils dieselbe Ausrichtung aufweisen. Auf diese Weise wird die gleichzeitige galvanische Beschichtung mehrerer Bauteile erleichtert. Bei weiteren Ausgestaltungen können die Relativpositionen von erster Elektrode und zugeordneter zweiter Elektrode an der Vorrichtung variieren, um die Behandlung unterschiedlicher Bauteile zu ermöglichen.

Nach einem weiteren Ausführungsbeispiel wird ein System zum galvanischen Beschichten eines Behandlungsgutes angegeben, das die Vorrichtung nach einem Ausführungsbeispiel der Erfindung und einen Behandlungsbehälter umfasst. Der Behandlungsbehälter umfasst eine Einrichtung, um die Vorrichtung mit dem daran gehaltenen Behandlungsgut mechanisch abzustützen und elektrisch zu kontaktieren.

An dem Behandlungsbehälter können der erste und/oder zweite Gegenkontakt befestigt sein. Der erste und/oder zweite Gegenkontakt kann elastisch deformierbar sein, um einen guten elektrischen Kontakt zur Strom-/Spannungseinspeisung sicherzustellen.

In dem Behandlungsbehälter können Außenanoden angebracht sein, die von der Innenanode verschieden sind. Die Außenanoden können vollständig außerhalb des Hohlraums des Behandlungsgutes angebracht sein. Es können Außenanoden aus einem ersten Metall und Außenanoden aus einem davon verschiedenen zweiten Metall verwendet werden. Das erste Metall kann Zink (Zn) sein. Das zweite Metall kann Nickel (Ni) sein. Eine Anzahl von Außenanoden aus dem ersten Metall kann größer sein als eine Anzahl von Außenanoden aus dem zweiten Metall. Die zweiten Elektroden können aus dem zweiten Metall bestehen.

Die am Behandlungsbehälters angebrachten Außenanoden und die zweiten Elektroden, die an dem zweiten Gestellteil befestigt sind und als Innenanoden wirken, können so ausgestaltet sein, dass eine Oberfläche der Innenanoden von 3 bis 30%, insbesondere von 5 bis 20% und insbesondere von 7 bis 15% der Gesamtoberfläche der Anoden, die an dem Behandlungsbehälter verwendet werden, beträgt.

Das System kann so ausgestaltet sein, dass im Betrieb ein über die zweiten Elektroden fließender Strom ein Anteil von 3 bis 30% des insgesamt über die verschiedenen Anoden (Innenanoden und Außenanoden) fließenden Stroms, insbesondere von 5 bis 20% des insgesamt über die verschiedenen Anoden fließenden Stroms und insbesondere von 7 bis 15% des insgesamt über die verschiedenen Anoden fließenden Stroms ist.

Der Behandlungsbehälter kann eine Einrichtung zum Umwälzen des galvanischen Bades in dem Behandlungsbehälter aufweisen.

Die Vorrichtung kann so ausgestaltet sein, dass sie an mehreren Behandlungsbehältern des Systems zeitsequentiell angebracht werden kann. Mehrere der Behandlungsbehälter können

Gegenkontakte aufweisen, die für eine elektrisch leitende Verbindung mit den Kontakten der Vorrichtung ausgestaltet sind.

Das System kann das Behandlungsgut umfassen, das an der Vorrichtung so gehalten wird, dass die zweite Elektrode in den Hohlraum des Behandlungsgutes hineinragt, ohne das Behandlungsgut zu berühren.

Nach einer weiteren Ausführungsform wird ein Verfahren zum galvanischen Beschichten eines Behandlungsgutes, das einen Hohlraum mit einer zu beschichtenden Innenoberfläche aufweist, angegeben. Das Behandlungsgut wird an einer Vorrichtung angebracht. Die Vorrichtung umfasst ein erstes Gestellteil mit einer ersten Elektrode und einen mit dem ersten Gestellteil mechanisch verbundenen Träger für eine zweite Elektrode, wobei die erste Elektrode und die zweite Elektrode an der Vorrichtung elektrisch gegeneinander isoliert sind. Das Behandlungsgut wird so an der Vorrichtung angebracht, dass es von der ersten Elektrode gehalten wird und dass die zweite Elektrode in den Hohlraum des Behandlungsgutes hineinragt. Die Vorrichtung mit dem daran gehaltenen Behandlungsgut wird lösbar an einem Behandlungsbehälter derart angebracht, dass das Behandlungsgut in ein galvanisches Bad eingetaucht wird.

Weitere Merkmale des Verfahrens und die damit jeweils erreichten Wirkungen entsprechen den Merkmalen der Vorrichtung und des Systems nach Ausführungsbeispielen. Das Verfahren wird mit der Vorrichtung oder dem System nach einem Ausführungsbeispiel durchgeführt.

Bei dem Verfahren kann eine erste Spannung zwischen der zweiten Elektrode und der ersten Elektrode angelegt werden bzw. es kann ein erster Strom eingespeist werden. Eine zweite Spannung kann zwischen Außenanoden und der ersten Elektrode angelegt werden bzw. es kann ein zweiter Strom eingespeist werden. Erster und zweiter Strom bzw. erste und zweite Spannung können unabhängig voneinander über unterschiedliche Strom- oder Spannungsquellen einstellbar sein.

Ausführungsbeispiele der Erfindung können allgemein zur Beschichtung von Metallteilen oder Teilen, die eine leitfähige Oberfläche aufweisen, eingesetzt werden.

### KURZE BESCHREIBUNG DER FIGUREN

Die Erfindung wird nachfolgend anhand bevorzugter oder vorteilhafter Ausführungsbeispiele unter Bezugnahme auf die beigefügten Zeichnungen näher erläutert.
FIG. 1 ist eine Perspektivansicht eines Systems nach einem Ausführungsbeispiel.
FIG. 2 ist eine Draufsicht einer Vorrichtung.
FIG. 3 ist eine Seitenansicht der Vorrichtung von FIG. 2.
FIG. 4 ist eine perspektivische Frontalansicht eines Teils der Vorrichtung von FIG. 2.
FIG. 5 ist eine perspektivische Seitenansicht eines Teils der Vorrichtung von FIG. 2.
FIG. 6 ist eine Perspektivansicht eines Teils der Vorrichtung von FIG. 2.
FIG. 7 ist eine Schnittansicht durch einen Träger der Vorrichtung von FIG. 2.
FIG. 8 ist eine vergrößerte Ansicht des Trägers und der Innenanode der Vorrichtung von FIG. 2, wenn die Innenanode nicht an dem Träger befestigt ist.
FIG. 9 ist eine schematische Schnittansicht durch ein Behandlungsgut mit einem Teil der Vorrichtung von FIG. 2.
FIG. 10 ist eine Seitenansicht eines Teils der Vorrichtung von FIG. 2 nach einem Ausführungsbeispiel.
FIG. 11 ist eine Draufsicht von Kontakten der Vorrichtung von FIG. 2 und Gegenkontakten zur Stromeinspeisung.
FIG. 12 ist eine schematische Seitenansicht einer Vorrichtung nach einem weiteren Ausführungsbeispiel.

### DETAILLIERTE BESCHREIBUNG VON AUSFÜHRUNGSBEISPIELEN

Die Ausführungsbeispiele werden im Kontext eines Systems zum Behandeln von Behandlungsgut beschrieben, bei dem mehrere Stücke von Teilen, die eine leitfähige Oberfläche aufweisen, in ein galvanisches Bad eingetaucht werden. Die Vorrichtungen, Systeme und Verfahren können allgemein zur Beschichtung von Behandlungsgut verwendet werden, das einen Hohlraum mit einer Innenoberfläche aufweist, und bei dem nicht nur eine Außenoberfläche, sondern auch die Innenoberfläche mit einer Beschichtung versehen werden soll. Die Beschichtung kann eine Beschichtung aus einem Metall oder einer Legierung aus mehreren Metallen sein. Beispielsweise kann das Behandlungsgut mit einer Beschichtung aus Zink (Zn) und Nickel (Ni), vorzugsweise aus einem sauren Elektrolyten heraus, versehen werden, wobei ein größerer Anteil von Zn in der Beschichtung enthalten ist. Vorrichtungen, Systeme und Verfahren sind jedoch nicht auf die Beschichtung mit diesen Materialien beschränkt. In den Figuren bezeichnen identische Bezugszeichen identische Elemente.

FIG. 1 ist eine Perspektivansicht eines Systems 1 zum galvanischen Beschichten von Behandlungsgut nach einem Ausführungsbeispiel. Das System 1 umfasst einen Behandlungsbehälter 2 und eine Vorrichtung 10. Die Vorrichtung 10 ist als ein Gestell ausgebildet, an dem das Behandlungsgut gehalten wird und das darüber hinaus auch als Träger für eine oder mehrere Innenanoden wirkt, die in einen Hohlraum des Behandlungsgutes hineinragen.

Der Behandlungsbehälter 2 ist im Betrieb mit einem galvanischen Bad gefüllt. Außenanoden 3, z. B. lösliche Anoden, sind in dem Behandlungsbehälter 2 angebracht. Die Außenanoden 3 können an einem Rand des Behandlungsbehälters befestigt sein. Wenn das Behandlungsgut mit einer Beschichtung versehen werden soll, die eine Legierung aus einem ersten Metall und einem zweiten Metall umfasst, können einige der Außenanoden 3 aus dem ersten Metall bestehen und die restlichen Außenanoden 3 können aus dem zweiten Metall bestehen. Beispielsweise kann das erste Metall Zn und das zweite Metall Ni sein. Das Behandlungsgut kann so beschichtet werden, dass die Beschichtung einen größeren Mengenanteil Zn und einen kleineren Mengenanteil Ni, beispielsweise 10% Ni, umfasst.

Zusätzlich zu den Außenanoden 3 werden bei dem System 1 eine oder mehrere Innenanoden verwendet. Die Innenanode ragt jeweils in einen Hohlraum des Behandlungsgutes hinein. Die Innenanode ist an der Vorrichtung 10 angebracht, die auch eine als Kathode dienende erste Elektrode aufweist, an der das Behandlungsgut gehalten wird. Die Vorrichtung 10 kann reversibel lösbar mit dem Behandlungsbehälter 2 gekoppelt werden, der eine Aufnahmevorrichtung zum Halten und Kontaktieren der Vorrichtung 10 umfasst. Beispielsweise kann die Vorrichtung 10 auf den Behandlungsbehälter 2 gesetzt werden, so dass das an der Vorrichtung 10 gehaltene Behandlungsgut in das galvanische Bad getaucht ist. Eine Aufnahmevorrichtung 4 des Behandlungsbehälters 2 kann Anlageflächen 5 aufweisen, auf die die Vorrichtung 10 aufgesetzt werden kann. Eine Spannungszuführung kann über Kontakte an der Vorrichtung 10 und entsprechende Gegenkontakte 6, 7 an dem Behandlungsbehälter 2 erfolgen. Eine Stromeinspeisung kann an der Vorrichtung 10 an zwei räumlich getrennten Stellen erfolgen. Dabei wird eine Potenzialdifferenz zwischen der Innenanode, die an der Vorrichtung 10 angebracht ist, und der Kathode, die das Behandlungsgut hält, erzeugt. Der Gegenkontakt 6, mit dem beispielsweise die Kathode der Vorrichtung 10 auf ein negatives Potenzial gezogen werden kann, und der Gegenkontakt 7, mit dem beispielsweise die Innenanode auf ein positives Potenzial gezogen werden kann, können an dem Behandlungsbehälter 2 befestigt sein. Die Stromeinspeisung der Außenanoden ist nicht dargestellt. Ausgestaltungen der Vorrichtung 10 werden unter Bezugnahme auf FIG. 2 bis FIG. 12 näher beschrieben, wobei unter Bezugnahme auf FIG. 10 eine Ausgestaltung, bei der die zweite Elektrode aus mehreren Segmenten besteht, die voneinander unabhängig an einem Träger anbringbar und entfernbar sind, gemäß den beanspruchten Ausführungsbeispielen beschrieben wird.

FIG. 2 zeigt eine Draufsicht der Vorrichtung 10 und FIG. 3 zeigt eine Seitenansicht der Vorrichtung 10. Die Vorrichtung 10 wirkt als ein Gestell für als Kathoden verwendete erste Elektroden, die das Behandlungsgut halten, und für als Innenanoden verwendete zweite Elektroden, die in einen Hohlraum des Behandlungsgutes hineinragen.

Die Vorrichtung 10 weist einen Trägerbalken 13 auf. Der Trägerbalken 13 weist Auflageflächen 14 auf, die auf Anlageflächen 5 der Aufnahmevorrichtung 4 aufgelegt werden können. Kontakte 16, 17 für eine Stromeinspeisung sind an der Vorrichtung 10 vorgesehen.

Allgemein umfasst die Vorrichtung 10 ein erstes Gestellteil 11 und ein zweites Gestellteil 12. Das erste Gestellteil 11 und das zweite Gestellteil 12 sind miteinander mechanisch verbunden. Das erste Gestellteil 11 und das zweite Gestellteil 12 können starr miteinander verbunden sein. Die Vorrichtung 10 kann mehrere Verbindungsstücke 15 umfassen, die das erste Gestellteil 11 und das zweite Gestellteil 12 miteinander starr verbinden. Die Verbindungsstücke 15 können aus einem elektrisch isolierenden Material bestehen.

Das erste Gestellteil 11 und das zweite Gestellteil 12 können an ihrer Oberfläche eine elektrisch isolierende Beschichtung, z.B. auf PTFE-Basis, aufweisen. Eine derartige Beschichtung lässt jedoch Oberflächen der nachfolgend beschriebenen ersten Elektroden 21 und zweiten Elektroden 22 freiliegend. Im Inneren weist das erste Gestellteil 11 und das zweite Gestellteil 12 jeweils ein elektrisch leitfähiges Material, z.B. Kupfer, Messing, Titan, auf, das eine elektrisch leitende Verbindung zwischen dem ersten Kontakt 16 und den als Kathoden wirkenden ersten Elektroden 21 bzw. eine elektrische leitende Verbindung zwischen dem zweiten Kontakt 17 und den als Innenanoden wirkenden zweiten Elektroden 22 herstellt. Die erste Elektrode 21 kann aus Edelstahl bestehen. Sie kann an das das erste Gestell angelötet sein.

Das erste Gestellteil 11 weist eine erste Elektrode 21 auf. Das erste Gestellteil 11 kann eine Mehrzahl erster Elektroden 21 aufweisen. Die ersten Elektroden 21 sind jeweils eingerichtet, um ein Behandlungsgut 8 zu halten. Beispielsweise kann eine erste Elektrode 21 in eine korrespondierende Durchgangsöffnung oder eine andere Ausnehmung des Behandlungsgutes 8 eingeführt werden, so dass das Behandlungsgut 8 an der ersten Elektrode 21 gehalten wird. Über die erste Elektrode 21 kann das Behandlungsgut im Betrieb des Systems 1 negativ, also kathodisch, polarisiert werden, um einen galvanischen Beschichtungsprozess durchzuführen.

An dem zweiten Gestellteil 12 ist wenigstens eine zweite Elektrode 22 befestigt. Das zweite Gestellteil 12 weist wenigstens einen Träger 23 auf. Das zweite Gestellteil 12 kann eine Mehrzahl von Trägeren 23 aufweisen. An dem Träger 23 ist eine zweite Elektrode 22 befestigt. Insgesamt können an dem zweiten Gestellteil 12 mehrere zweite Elektroden 22 befestigt sein. Jeder zweiten Elektrode 22 kann eine erste Elektrode 21 zugeordnet sein. Die zweiten Elektroden 22 wirken im Betrieb als Innenanoden. Die zweiten Elektroden 22 sind so angeordnet, dass eine zweite Elektrode 22 jeweils in einen Hohlraum des Behandlungsgutes 8 hineinragt, das an einer zugeordneten ersten Elektrode 21 gehalten wird.

Eine Stromeinspeisung erfolgt im Betrieb über die Kontakte 16, 17 an der Vorrichtung und die diesen zugeordneten Gegenkontakte 6, 7 an dem Behandlungsbehälter. Eine zwischen den Gegenkontakten 6, 7 angelegte Spannung kann über das erste Gestellteil 11 und das zweite Gestellteil 12 eine Potenzialdifferenz zwischen den ersten Elektroden 21 und den diesen zugeordneten zweiten Elektroden 22 hervorrufen. Alle ersten Elektroden 21 können auf demselben negativen elektrischen Potenzial gehalten werden. Alle zweiten Elektroden 22 können auf demselben positiven elektrischen Potenzial gehalten werden.

Durch Verwendung der zweiten Elektrode 22, die in den Hohlraum des Behandlungsgutes 8 hineinragt, kann bei der galvanischen Beschichtung eine höhere Stromdichte in dem Hohlraum des Behandlungsgutes 8 erreicht werden. Es kann auch eine gleichmäßigere Dicke der Beschichtung an Innen- und Außenoberflächen des Behandlungsgutes 8 erreicht werden. Durch Verwendung der Vorrichtung 10 mit dem ersten Gestellteil 11 und dem zweiten Gestellteil 12 kann eine einfache und dimensionsstabile Anordnung der Innenanoden relativ zu dem Behandlungsgut 8 erreicht werden.

Die Anordnung der ersten Elektrode 21 und der zweiten Elektrode 22 ist für den Bereich 19 von FIG. 3 in FIG. 4 und FIG. 5 deutlicher in vergrößerten Perspektivansichten dargestellt.

Das Behandlungsgut 8 weist einen Hohlraum 9 auf, dessen Oberfläche ebenfalls mit einer Beschichtung versehen werden soll. Um das Behandlungsgut 8 an der Vorrichtung 10 anzubringen, kann eine Ausnehmung 25 des Behandlungsgutes 8, beispielsweise eine Durchgangsöffnung, über die erste Elektrode 21 geführt werden. Das Behandlungsgut 8 wird von der ersten Elektrode 21 gehalten und elektrisch kontaktiert. Die erste Elektrode 21 kann einen Abschnitt mit konusförmiger Außenoberfläche 24 aufweisen. Das Behandlungsgut 8 kann so gehalten werden, dass es an der konusförmigen Außenoberfläche 24 verkeilt ist. Das Behandlungsgut 8 kann so von der ersten Elektrode 21 gehalten werden, dass eine Längsachse der Ausnehmung 25 gegen eine erste Längsachse 31 der ersten Elektrode 21 verkippt ist.

Der Träger 23 und die daran befestigte zweite Elektrode 22 sind so angeordnet, dass die zweite Elektrode 22 in den Hohlraum 9 hineinragt. Die zweite Elektrode 22 ist so angeordnet, dass sie das Behandlungsgut 8, das von der zugeordneten ersten Elektrode 21 gehalten wird, nicht berührt. Die zweite Elektrode 22 kann im Wesentlichen mittig in den Hohlraum 9 hineinragen. Es sind aber auch andere räumliche Anordnungen möglich.

Die erste Elektrode 21 kann eine erste Längsachse 31 aufweisen. Die zweite Elektrode 22 kann die (in FIG. 7 dargestellte) zweite Längsachse 32 aufweisen. Im Gebrauchszustand der Vorrichtung 10 können sowohl die erste Längsachse 31 als auch die zweite Längsachse 32 relativ zu einer Horizontalrichtung gekippt sein. Die erste Längsachse 31 und die zweite Längsachse 32 können unterschiedliche Richtungen aufweisen.

Wenn das Behandlungsgut 8 mit einer Beschichtung versehen werden soll, die ein erstes Metall und ein zweites Metall umfasst, kann die zweite Elektrode 22 aus dem ersten Metall oder dem zweiten Metall bestehen. Wenn das Behandlungsgut 8 so beschichtet werden soll, dass die Beschichtung einen größeren Mengenanteil des ersten Metalls und einen kleineren Mengenanteil des zweiten Metalls umfasst, kann die zweite Elektrode 22 aus dem zweiten Metall bestehen. Der Behandlungsbehälter 2 kann eine größere Anzahl von Außenanoden 3 aus dem ersten Metall als aus dem zweiten Metall aufweisen. Die als Innenanode verwendete zweite Elektrode 22 kann aus demjenigen Metall bestehen, für das eine geringere Anzahl von Außenanoden 3 an dem Behandlungsbehälter angebracht ist. Das erste Metall kann beispielsweise Zn sein. Das zweite Metall kann beispielsweise Ni sein.

Die Oberfläche der Außenanoden 3 und die Oberfläche der als Innenanoden wirkenden zweiten Elektroden 22 können bei dem System 1 aufeinander abgestimmt sein. Die Außenanoden 3 und die zweiten Elektroden 22, die an dem zweiten Gestellteil 12 befestigt sind, können so ausgestaltet sein, dass eine Oberfläche der Innenanoden 22 von 3 bis 30% der Gesamtoberfläche der Anoden beträgt. Das System 1 kann so ausgestaltet sein, dass im Betrieb ein über die zweiten Elektroden 22 fließender Strom ein Anteil von 3 bis 30% des insgesamt über die verschiedenen Anoden (Innenanoden 22 und Außenanoden 3) fließenden Stroms ist.

Die zweiten Elektroden 22 können in dem Elektrolyt löslich sein, wenn das Behandlungsgut beschichtet wird. Die zweiten Elektroden 22 können so an den Trägeren 23 des zweiten Gestellteils 12 verbunden sein, dass sie mit einfachen Mitteln, wie z.B. einer Zange, zerstörungsfrei lösbar mit den Trägeren 23 gekoppelt und daran befestigt werden können. Dies wird beispielhaft für eine zweite Elektrode 22 unter Bezugnahme auf FIG. 6 bis FIG. 8 näher beschrieben. Für eine Vorrichtung 10, an der mehrere zweite Elektroden 22 angebracht sind, die als Innenanoden verwendet werden, kann eine entsprechende Ausgestaltung mehrfach verwendet werden.

FIG. 6 zeigt eine Perspektivansicht eines Abschnitts des ersten Gestellteils 11. Eine Oberfläche des ersten Gestellteils 11 weist eine elektrisch isolierende Beschichtung 18 auf. Die Beschichtung 18 kann auch eine Außenoberfläche des Trägers 23 bedecken. Der Träger 23 weist jedoch eine elektrisch leitende Oberfläche für eine Kopplung mit der zweiten Elektrode 22 auf. Ein Ende 26 des Trägers 23 kann so positioniert sein, dass das Ende 26 nicht in den Hohlraum 9 hineinragt.

FIG. 7 zeigt eine Schnittansicht entlang einer Längsachse 32 der zweiten Elektrode 22 und des Trägers 23, wenn die zweite Elektrode 22 an dem Träger 23 befestigt ist. FIG. 8 zeigt eine vergrößerte Darstellung in einem Zustand, in dem die die zweite Elektrode 22 nicht an dem Träger 23 befestigt ist.

Die zweite Elektrode 22 und der Träger 23 weisen Kopplungsmittel auf, mit denen die zweite Elektrode 22 an dem Träger 23 so befestigt werden kann, dass sie zerstörungsfrei wieder von dem Träger 23 gelöst werden kann. Dazu kann die zweite Elektrode 22 ein Innengewinde 33 aufweisen, und der Träger 23 kann ein dazu passendes Außengewinde 34 aufweisen. Andere Ausgestaltungen sind möglich. Beispielsweise kann die zweite Elektrode 22 ein Außengewinde aufweisen und der Träger 23 kann ein dazu korrespondierendes Innengewinde aufweisen. Der Befestigungsmechanismus ist so ausgestaltet, dass eine elektrisch leitende Verbindung hergestellt wird.

Um den Befestigungsmechanismus zu schützen, können der Träger 23 und die zweite Elektrode 22 so ausgestaltet sein, dass sie eine Dichtung 24 ausbilden, wenn die zweite Elektrode 22 an dem Träger 23 befestigt ist. Die zweite Elektrode 22 kann eine Dichtfläche 35 an einem axialen Ende aufweisen. Der Träger 23 kann eine korrespondierende Dichtfläche 36 an einem axialen Ende aufweisen. Wenn die zweite Elektrode 22 mit dem Träger 23 verbunden ist, können die Dichtflächen 35, 36 so in Anlage aneinander kommen, dass eine Dichtung 24 ausgebildet wird, um einen Eintritt von Elektrolyt zu verhindern.

Durch den lösbaren Befestigungsmechanismus zur Befestigung einer löslichen Anode kann die lösliche Anode bei Bedarf einfach ausgetauscht werden. Insbesondere können die zweiten Elektroden 22 der Vorrichtung 10 durch neue lösliche Anoden ersetzt werden.

Die zweite Elektrode 22 muss nicht vollständig in dem Hohlraum 9 des Behandlungsgutes 8 angeordnet sein, sondern kann nach außen aus dem Hohlraum 9 abstehen.

FIG. 9 zeigt eine Schnittansicht entlang der Längsachse der zweiten Elektrode 22. Die zweite Elektrode 22 ragt in den Hohlraum 9 hinein. Der Hohlraum 9 weist als seitlichen Rand eine Innenoberfläche 51 des Behandlungsgutes auf. Die zweite Elektrode 22 ist so angeordnet, dass sie von dem Behandlungsgut 8 beabstandet ist und dieses nicht berührt. Ein Abschnitt der zweiten Elektrode 22, der zu dem Träger 23 benachbart ist, kann außerhalb des Hohlraums 9 angeordnet sein. Die zweite Elektrode 22 kann um eine Länge 53 aus dem Hohlraum 9 nach außen herausragen. Die Länge 53 kann als Abstand zwischen einem Ende der zweiten Elektrode 22 und einer Ebene 52 bestimmt werden. Die Länge 53 kann beispielsweise von 10 bis 30 mm betragen. So kann eine bessere Abscheidung von Metall beispielsweise am Rand des Hohlraums 9 erreicht werden.

Der Träger und/oder die zweite Elektrode weisen bei Vorrichtungen nach Ausführungsbeispielen andere Ausgestaltungen als die unter Bezugnahme auf FIG. 6 bis FIG. 8 beschriebenen Ausgestaltungen auf. Insbesondere besteht die zweite Elektrode aus einer Mehrzahl von einzelnen Segmenten, die unabhängig voneinander von dem Träger entfernbar und/oder an dem Träger anbringbar sind. Die Kopplung zwischen der zweiten Elektrode und dem Träger kann auf andere Weise als durch eine Gewindeverbindung realisiert werden.

FIG. 10 zeigt eine Seitenansicht entlang der Längsachse einer zweiten Elektrode 42. Eine Ausgestaltung des Trägers und der zweiten Elektrode 42, wie sie unter Bezugnahme auf FIG. 10 beschrieben wird, kann bei der Vorrichtung 10 von FIG. 2 verwendet werden. An dem zweiten Gestellteil 12 der Vorrichtung 2 ist wenigstens eine zweite Elektrode 42 befestigt. Das zweite Gestellteil 12 weist wenigstens einen Träger auf, der ein Kontaktstift 43 ist. Das zweite Gestellteil 12 kann eine Mehrzahl von Kontaktstiften 43 aufweisen, die jeweils als Träger für eine zweite Elektrode wirken. Die zweite Elektrode 42 ist an dem Kontaktstift 43 befestigt. Insgesamt können an dem zweiten Gestellteil 12 mehrere zweite Elektroden 42 befestigt sein.

Der Kontaktstift 43 und die daran befestigte zweite Elektrode 42 sind so angeordnet, dass die zweite Elektrode 42 in den Hohlraum 9 hineinragt, wenn das Behandlungsgut von der ersten Elektrode 21 gehalten wird. Die zweite Elektrode 42 ist so angeordnet, dass sie das Behandlungsgut 8, das von der zugeordneten ersten Elektrode 21 gehalten wird, nicht berührt.

Die zweite Elektrode 42 ist aus mehreren Segmenten 45-48 aufgebaut. Die mehreren Segmente 45-48 sind voneinander unabhängig an dem Kontaktstift 43 anbringbar. und von dem Kontaktstift 43 entfernbar. Die mehreren Segmente 45-48 können aneinander anliegen, wenn sie an dem Kontaktstift 43 angebracht sind.

Die mehreren Segmente 45-48 der zweiten Elektrode 42 können über den gemeinsamen Kontaktstift 43 gehalten und elektrisch kontaktiert werden. Die mehreren Segmente 45-48 und der Kontaktstift 43 sind so ausgestaltet, dass der Kontaktstift 43 jedes der mehreren Segmente 45-48 berührt und elektrisch kontaktiert, wenn die mehreren Segmente 45-48 an dem Kontaktstift 43 angebracht sind.

Der Kontaktstift 43 kann so ausgestaltet sein, dass er sich im Betrieb der Vorrichtung 10 in dem Elektrolyten nicht auflöst. Der Kontaktstift 43 kann so ausgestaltet sein, dass er sich im Betrieb der Vorrichtung 10 langsamer, insbesondere viel langsamer, auflöst als wenigstens eines der mehreren Segmente 45-48. Der Kontaktstift 43 kann gerade oder gebogen sein.

Die mehreren Segmente 45-48 der zweiten Elektrode 42 können jeweils aus einem löslichen Material bestehen, mit dem das Behandlungsgut 8 beschichtet werden soll. Im Betrieb der Vorrichtung 10 lösen sich die mehreren Segmente 45-48 auf. Die mehreren Segmente 45-48 können alle aus einem Metallmaterial bestehen, das in dem Elektrolyten löslich ist, wenn das Behandlungsgut 8 beschichtet wird.

Die mehreren Segmente 45-48 der zweiten Elektrode 42, die auf demselben Kontaktstift 43 angebracht sind, können aus unterschiedlichen Materialien bestehen. Insbesondere kann das Material von wenigstens zwei der mehreren Segmente 45-48 verschieden sein. Wenigstens zwei der Segmente 45-48 können aus unterschiedlichen Metallen bestehen.

Der Kontaktstift 43, an dem die mehreren Segmente 45-48 angebracht sind, kann aus einem Material bestehen, das vom Material wenigstens eines der mehreren Segmente 45-48 verschieden ist.

Der Kontaktstift 43 kann aus einem Material bestehen, welches sich bei anodischer Polarisation nicht auflöst. Der Kontaktstift 43 kann beispielsweise aus Titan oder Niob bestehen.

Die mehreren Segmente 45-48 der zweiten Elektrode 42 können auf unterschiedliche Weise an dem Kontaktstift 43 angebracht sein. Wenigstens eines der Segmente 45-48 der zweiten Elektrode 42 kann eine Ausnehmung 49 aufweisen, durch die der Kontaktstift 43 treten kann. Die Ausnehmung 49 kann als Durchgangsloch oder Bohrung in den entsprechenden Segmenten 45-48 gebildet sein. Ein Innendurchmesser der Ausnehmung 49 kann jeweils an den Außendurchmesser des Kontaktstifts 43 angepasst sein. Die zweite Elektrode 42 kann so ausgestaltet sein, dass jedes der mehrere Segmente 45-48, die an einem Kontaktstift 43 angebracht sind, die Ausnehmung 49 aufweist, durch die der Kontaktstift 43 durchgeführt ist.

Andere Arten von Verbindungen können verwendet werden, um wenigstens eines der mehreren Segmente 45-48 an dem Kontaktstift anzubringen. Beispielsweise kann wenigstens eines der Segmente 45-48 über eine Gewindeverbindung an den Kontaktstift 43 angebracht sein, ähnlich wie unter Bezugnahme auf FIG. 8 beschrieben wurde.

Die mehreren Segmente 45-48 können jeweils eine identische Geometrie aufweisen. Die mehreren Segmente 45-48 können rotationssymmetrisch um eine Mittelachse der Ausnehmung 49 sein. Die mehreren Segmente 45-48 können beispielsweise kugelförmig, scheibenförmig oder zylinderförmig sein.

Um die mehreren Segmente 45-48 an dem Kontaktstift 43 zu sichern, kann die Vorrichtung 10 eine Sicherungseinrichtung 44 umfassen. Die Sicherungseinrichtung 44 kann an dem

Kontaktstift 43 angebracht sein, um ein unbeabsichtigtes Entfernen der mehreren Segmente 45-48 von dem Kontaktstift 43 zu verhindern. Die Sicherungseinrichtung 44 kann zerstörungsfrei lösbar an einem freien Ende des Kontaktstifts 43, das nicht an dem zweiten Gestellteil 12 angebracht ist, befestigbar sein. Die Sicherungseinrichtung 44 kann beispielsweise eine Mutter in einem Gewindeeingriff mit einem Gewinde des Kontaktstifts 43 oder eine Splintsicherung umfassen.

Durch den zerstörungsfrei lösbaren Befestigungsmechanismus zur Befestigung der mehreren Segmente 45-48 der löslichen zweiten Elektrode 43 können die mehreren Segmente 45-48 bei Bedarf einfach ausgetauscht werden. Insbesondere können für jede zweite Elektrode 42 der Vorrichtung 10 jeweils wenigstens eines oder alle der mehreren Segmente 45-48 ersetzt werden. Dazu können neue Segmente 45-48 an dem entsprechenden Kontaktstift 43 befestigt werden.

Mit wenigstens einem der Segmente 45-48 kann ein Abstandshalter gekoppelt sein oder können mehrere Abstandshalter gekoppelt sein. Ein Abstandshalter kann vorgesehen sein, um einen Abstand zwischen dem Segment 45 und dem zweiten Gestellteil 12 herzustellen. Alternativ oder zusätzlich kann ein Abstandshalter vorgesehen sein, um einen Abstand zwischen einem der Segmente 45-48 und einem unmittelbar benachbarten Segment 45-48 einzustellen. Der Abstandshalter kann an dem Kontaktstift 43 angebracht sein. Der Abstandshalter kann zur Befestigung an dem Kontaktstift 43 ein durchgehendes Loch oder eine durchgehende Bohrung aufweisen, durch die ein Abschnitt des Kontaktstifts 43 durchgeführt sein kann.

FIG. 11 illustriert eine Ausgestaltung einer elektrisch leitenden Verbindung zwischen den Kontakten 16, 17 der Vorrichtung 10 und den Gegenkontakten 6, 7. Im Betrieb des Systems 1 wird eine Spannung zwischen den als Innenanoden verwendeten zweiten Elektroden 22 und den als Kathoden verwendeten ersten Elektroden 21, die das Behandlungsgut halten, über die Vorrichtung 10 angelegt. Die Kontakte 16, 17 der Vorrichtung 10 werden elektrisch leitend mit den Gegenkontakten 6, 7 gekoppelt, die an dem Behandlungsbehälter 2 angebracht sein können. Die Gegenkontakte 6, 7 können jeweils durch federnde Metallteile, z.B. federnd gelagerte Kontaktbacken 55-58, ausgebildet sein, um Maßungenauigkeiten der Kontakte 16, 17 auszugleichen.

Vorrichtungen mit einem ersten Gestellteil 11 und einem Träger 23 für eine Innenanode, wie sie unter Bezugnahme auf FIG. 1 bis FIG. 11 beschrieben wurden, können bei einer Vielzahl von Systemen zur galvanischen Beschichtung verwendet werden. Insbesondere kann die Vorrichtung 10 bei Systemen verwendet werden, die mehrere Behandlungsbehälter umfassen. Die Vorrichtung 10 mit dem daran gehaltenen Behandlungsgut kann von einem Behandlungsbehälter zu einem weiteren Behandlungsbehälter übergehoben werden.

FIG. 12 ist eine schematische Darstellung eines Systems 61 zur galvanischen Beschichtung. Das System 61 umfasst den Behandlungsbehälter 2 und einen weiteren Behandlungsbehälter 62. Der weitere Behandlungsbehälter 62 kann eine Spannungszuführung für die Vorrichtung 10 aufweisen. Der weitere Behandlungsbehälter 62 kann Außenanoden 63 umfassen. Alternativ kann der weitere Behandlungsbehälter 62 zum Spülen des Behandlungsgutes oder zur rein chemischen Behandlung des Behandlungsgutes verwendet werden. Zusätzliche Behandlungsbehälter können vorgesehen sein.

Im Betrieb des Systems 61 wird die Vorrichtung 10 an dem Behandlungsbehälter 2 angebracht. In dem Behandlungsbehälter 2 befindet sich ein galvanisches Bad 64 bis zu einem Niveau 65. Für eine nachfolgende Behandlung in dem weiteren Behandlungsbehälter 62 wird die Vorrichtung 10 zu dem weiteren Behandlungsbehälter 62 übergehoben. In dem weiteren Behandlungsbehälter 62 ist eine Behandlungsflüssigkeit 66 bis zu einem Niveau 67 angestaut. Die Vorrichtung 10 wird so an dem weiteren Behandlungsbehälter 62 angebracht, dass das Behandlungsgut 8 in die Behandlungsflüssigkeit 66 eingetaucht ist.

Abwandlungen des in den Figuren dargestellten und detailliert beschriebenen Ausführungsbeispiels können bei weiteren Ausführungsbeispielen realisiert werden.

Die Vorrichtung kann auch so ausgestaltet sein, dass sie nur eine als Innenanode wirkende zweite Elektrode und eine zugeordnete erste Elektrode aufweist.

Während der Hohlraum des Behandlungsgutes eine Zylinderform aufweisen kann, können die Vorrichtungen und Verfahren auch bei anders geformten Hohlräumen eingesetzt werden.

Die Form der zweiten Elektrode kann der Form des Hohlraumes angepasst sein, um eine homogene Stromdichte in dem Hohlraum zu erzeugen. So kann der Elektrodenstab eine Verdickung aufweisen oder gebogen sein. Auch können zwei oder mehr zweite Elektroden in einem Hohlraum angeordnet sein. Ferner kann die zweite Elektrode auch teilweise mit einer isolierenden Schicht umgeben sein, um eine Abscheidung an bestimmten Stellen des Hohlraumes zu reduzieren.

Die Vorrichtungen, Systeme und Verfahren nach den verschiedenen Ausführungsbeispielen können bei der Behandlung von Metallwaren oder anderen Teilen mit einer leitenden Oberfläche, die einen Hohlraum aufweisen, eingesetzt werden. Ein Beispiel für derartiges Behandlungsgut ist ein Bremssattel. Vorrichtungen, Systeme und Verfahren nach den verschiedenen Ausführungsbeispielen können insbesondere zur galvanischen Beschichtung von Behandlungsgut eingesetzt werden, das eine zu beschichtende Innenoberfläche aufweist.

### Bezugszeichenliste

- 1: System zum galvanischen Beschichten
- 2: Behandlungsbehälter
- 3: Außenanode
- 4: Aufnahmevorrichtung
- 5: Anlagefläche
- 6,7: Gegenkontakt
- 8: Behandlungsgut
- 9: Hohlraum
- 10: Vorrichtung für eine galvanische Beschichtung
- 11: erstes Gestellteil
- 12: zweites Gestellteil
- 13: Trägerbalken
- 14: Auflagefläche
- 15: Verbindungsstück
- 16, 17: Kontakt
- 18: isolierende Beschichtung
- 19: vergrößerter Bereich
- 21: erste Elektrode
- 22: zweite Elektrode
- 23: Träger
- 24: Abschnitt mit konusförmiger Außenoberfläche
- 25: Ausnehmung
- 26: Ende des Trägers
- 31: erste Längsachse der ersten Elektrode
- 32: zweite Längsachse der zweiten Elektrode
- 33: Innengewinde
- 34: Außengewinde
- 35, 36: Dichtfläche
- 42: zweite Elektrode
- 43: Kontaktstift
- 44: Sicherungseinrichtung
- 45-48: Elektrodensegment
- 49: Ausnehmung
- 51: zu beschichtende Innenoberfläche
- 52: Randebene
- 53: Länge
- 55-58: Kontaktbacken
- 61: System zum galvanischen Beschichten
- 62: weiterer Behandlungsbehälter
- 63: Außenanoden
- 64: galvanisches Bad
- 65: Niveau
- 66: Behandlungsflüssigkeit
- 67: Niveau

## Patentansprüche

1. Vorrichtung für eine galvanische Beschichtung eines Behandlungsgutes (8), das einen Hohlraum (9) mit einer zu beschichtenden Innenoberfläche (51) aufweist, wobei die Vorrichtung (10) für eine lösbare Kopplung mit einem Behandlungsbehälter (2) eingerichtet ist und umfasst:
ein erstes Gestellteil (11) mit einer ersten Elektrode (21) zum Halten und elektrischen Kontaktieren des Behandlungsgutes (8), und
ein zweites Gestellteil (12), das einen Träger (43) für eine zweite Elektrode (42) aufweist, wobei der Träger (43) eingerichtet ist, um die zweite Elektrode (42) so zu befestigen, dass die zweite Elektrode (42) in den Hohlraum (9) des von der ersten Elektrode (21) gehaltenen Behandlungsgutes (8) hineinragt, ohne das Behandlungsgut (8) zu berühren, wobei der Träger ein Kontaktstift (43) ist,
wobei das erste Gestellteil (11) und der Träger (43) mechanisch miteinander verbunden sind, und wobei die erste Elektrode (21) und die zweite Elektrode (42) elektrisch gegeneinander isoliert sind,
wobei die zweite Elektrode (42) eine lösliche Anode ist, die an dem Träger (43) befestigt ist,
wobei die lösliche Anode einen Verbindungsabschnitt (49) für eine zerstörungsfrei lösbare Befestigung an dem Träger (43) aufweist,
**dadurch gekennzeichnet,**
**dass** die zweite Elektrode (42) aus mehreren Segmenten (45-48) aufgebaut ist,
**dass** die mehreren Segmente (45-48) voneinander unabhängig an dem Kontaktstift (43) anbringbar sind und dass die mehreren Segmente (45-48) voneinander unabhängig von dem Kontaktstift (43) entfernbar sind, und
**dass** der Kontaktstift (43) und die mehreren Segmente (45-48) so ausgestaltet sind, dass der Kontaktstift (43) jedes der mehreren Segmente berührt und elektrisch kontaktiert, wenn die mehreren Segmente (45-48) an dem Kontaktstift (43) angebracht sind.

2. Vorrichtung nach Anspruch 1,
wobei die erste Elektrode (21) eine erste Längsachse (31) aufweist und die zweite Elektrode (42) eine zweite Längsachse aufweist, die von der ersten Längsachse (31) verschieden ist.

3. Vorrichtung nach Anspruch 1 oder Anspruch 2,
wobei die Vorrichtung (10) einen mit der ersten Elektrode (21) elektrisch leitend verbundenen ersten Kontaktabschnitt (16) umfasst, der für eine lösbare Kopplung mit einem ersten Gegenkontakt (6) ausgestaltet ist, und
wobei die Vorrichtung (10) einen mit der zweiten Elektrode (42) elektrisch leitend verbundenen zweiten Kontaktabschnitt (17) umfasst, der für eine lösbare Kopplung mit einem zweiten Gegenkontakt (7) ausgestaltet ist, wobei der zweite Kontaktabschnitt (17) von dem ersten Kontaktabschnitt (16) beabstandet und elektrisch gegen den ersten Kontaktabschnitt (16) isoliert ist.

4. System zum galvanischen Beschichten eines Behandlungsgutes (8), umfassend die Vorrichtung (10) nach Anspruch 3 und
einen Behandlungsbehälter (2), an dem der erste Gegenkontakt (6) und der zweite Gegenkontakt (7) befestigt sind, wobei der erste Gegenkontakt (6) und/oder der zweite Gegenkontakt (7) elastisch deformierbar ist.

5. Verfahren zum galvanischen Beschichten eines Behandlungsgutes (8), das einen Hohlraum (9) mit einer zu beschichtenden Innenoberfläche (51) aufweist, wobei das Verfahren umfasst:
Anbringen des Behandlungsgutes (8) an einer Vorrichtung (10), die ein erstes Gestellteil (11) mit einer ersten Elektrode (21) und einen mit dem ersten Gestellteil (11) mechanisch verbundenen Träger (43) mit einer zweiten Elektrode (42) umfasst, wobei die erste Elektrode (21) und die zweite Elektrode (42) elektrisch gegeneinander isoliert sind, wobei das Behandlungsgut (8) so an der Vorrichtung (10) angebracht wird, dass es von der ersten Elektrode (21) gehalten wird und dass die zweite Elektrode (42) in den Hohlraum (9) des Behandlungsgutes (8) hineinragt, und
lösbares Anbringen der Vorrichtung (10) mit dem Behandlungsgut (8) an einem Behandlungsbehälter (2) derart, dass das Behandlungsgut (8) in ein galvanisches Bad (64) eingetaucht wird,
**dadurch gekennzeichnet,**
**dass** das Verfahren mit der Vorrichtung (10) nach einem der Ansprüche 1-3 ausgeführt wird.

6. Verfahren nach Anspruch 5,
wobei das Verfahren weiterhin umfasst:
Ersetzen der löslichen Anode durch eine weitere lösliche Anode.

## Claims

1. Apparatus for galvanically coating an article to be treated (8) that has a cavity (9) with an inside surface (51) to be coated, wherein the apparatus (10) is configured for releasable coupling with a treatment vessel (2) and comprises:
a first frame part (11) having a first electrode (21) for holding and electrically contacting the article to be treated (8),
a second frame part (12) having a carrier (43) for a second electrode (42), wherein the carrier (43) is configured to fasten the second electrode (42) in such a manner that the second electrode (42) projects into the cavity (9) of the article to be treated (8) held by the first electrode (21), without touching the article to be treated (8), wherein the carrier is a contact pin (43),
wherein the first frame part (11) and the carrier (43) are connected to one another mechanically, and wherein the first electrode (21) and the second electrode (42) are electrically insulated with respect to one another,
wherein the second electrode (42) is a soluble anode which is fastened to the carrier (43),
wherein the soluble anode has a connecting section (49) for fastening to the carrier (43) in such a manner that it can be released without being destroyed,
**characterized in that**
the second electrode (42) is composed of plural segments (45-48),
wherein the plural segments (45-48) are configured to be mounted on the contact pin (43) independently of one another and wherein the plural segments (45-48) are configured to be removed from the contact pin (43) independently of one another, and
wherein the contact pin (43) and the plural segments (45-48) are configured such that the contact pin (43) touches and electrically contacts each one of the plural segments (45-48) when the plural segments (45-48) are attached to the contact pin (43).

2. Apparatus according to claim 1,
wherein the first electrode (21) has a first longitudinal axis (31) and the second electrode (42) has a second longitudinal axis (32) which is different from the first longitudinal axis (31).

3. Apparatus according to claim 1 or claim 2,
wherein the apparatus (10) comprises a first contact section (16) which is connected in an electrically conducting manner to the first electrode (21) and is designed for releasable coupling with a first counter-contact (6), and
wherein the apparatus (10) comprises a second contact section (17) which is connected in an electrically conducting manner to the second electrode (22; 42) and is designed for releasable coupling with a second counter-contact (7), wherein the second contact section (17) is spaced apart from the first contact section (16) and is electrically insulated with respect to the first contact section (16).

4. System for galvanically coating an article to be treated (8), comprising the apparatus (10) according to claim 3, and
a treatment vessel (2) to which the first counter-contact (6) and the second counter-contact (7) are fastened, wherein the first counter-contact (6) and/or the second counter-contact (7) is resiliently deformable.

5. Method for galvanically coating an article to be treated (8) that has a cavity (9) with an inside surface (51) to be coated, wherein the method comprises:
mounting the article to be treated (8) on an apparatus (10) comprising a first frame part (11) having a first electrode (21) and a carrier (23; 43) being connected mechanically to the first frame part (11) and having a second electrode (22; 42), wherein the first electrode (21) and the second electrode (22; 42) are electrically insulated with respect to one another, wherein the article to be treated (8) is mounted on the apparatus (10) in such a manner that it is held by the first electrode (21) and that the second electrode (22; 42) projects into the cavity (9) of the article to be treated (8), and
releasably mounting the apparatus (10) with the article to be treated (8) on a treatment vessel (2) in such a manner that the article to be treated (8) is immersed in a galvanic bath (64),
**characterized in that**
the method is carried out with the apparatus (10) according to any one of claims 1-3.

6. Method according to claim 5,
wherein the method further comprises:
replacing the soluble anode by a further soluble anode.

## Revendications

1. Dispositif pour un revêtement galvanique d'un produit à traiter (8), qui présente une cavité (9) pourvue d'une surface intérieure (51) à revêtir, dans lequel le dispositif (10) est configuré en vue d'un couplage amovible à un contenant de traitement (2) et comprend :
une première partie de bâti (11) pourvue d'une première électrode (21) servant à maintenir un produit à traiter (8) et servant à établir un contact électrique avec ce dernier, et
une deuxième partie de bâti (12), qui présente un support (43) pour une deuxième électrode (42), dans lequel le support (43) est mis au point afin de fixer la deuxième électrode (42) de telle sorte que la deuxième électrode (42) dépasse dans la cavité (9) du produit à traiter (8) maintenu par la première électrode (21) sans toucher le produit à traiter (8), dans lequel le support est une tige de contact (43),
dans lequel la première partie de bâti (11) et le support (43) sont reliés l'un à l'autre de manière mécanique, et dans lequel la première électrode (21) et la deuxième électrode (42) sont isolées électriquement les unes des autres,
dans lequel la deuxième électrode (42) est une anode soluble, qui est fixée au niveau du support (43),
dans lequel l'anode soluble présente un tronçon de liaison (49) pour une fixation amovible sans dégradations au niveau du support (43),
**caractérisé en ce**
**que** la deuxième électrode (42) présente une structure composée de plusieurs segments (45 - 48),
**que** les nombreux segments (45 - 48) peuvent être installés, indépendamment les uns des autres, au niveau de la tige de contact (43), et en ce que les nombreux segments (45 - 48) peuvent être retirés, indépendamment les uns des autres, de la tige de contact (43),
**que** la tige de contact (43) et les nombreux segments (45 - 48) sont configurés de telle manière que la tige de contact (43) touche chacun des nombreux segments tout en établissant avec ces derniers un contact électrique quand les nombreux segments (45 - 48) sont installés au niveau de la tige de contact (43).

2. Dispositif selon la revendication 1,
dans lequel la première électrode (21) présente un premier axe longitudinal (31), et la deuxième électrode (42) présente un deuxième axe longitudinal, qui est différent du premier axe longitudinal (31).

3. Dispositif selon la revendication 1 ou la revendication 2,
dans lequel le dispositif (10) comprend un premier tronçon de contact (16) relié de manière électroconductrice à la première électrode (21), lequel est configuré en vue d'un couplage amovible à un premier contre-contact (6), et
dans lequel le dispositif (10) comprend un deuxième tronçon de contact (17) relié de manière électroconductrice à la deuxième électrode (42), lequel est configuré en vue d'un couplage amovible à un deuxième contre-contact (7), dans lequel le deuxième tronçon de contact (17) est tenu à distance du premier segment de contact (16) et est isolé de manière électrique par rapport au premier tronçon de contact (16).

4. Système servant à revêtir de manière galvanique un produit à traiter (8), comprenant le dispositif (10) selon la revendication 3 et
comprenant un contenant de traitement (2), au niveau duquel le premier contre-contact (6) et le deuxième contre-contact (7) sont fixés, dans lequel le premier contre-contact (6) et/ou le deuxième contre-contact (7) peuvent être déformés de manière élastique.

5. Procédé servant à revêtir de manière galvanique un produit à traiter (8), qui présente une cavité (9) pourvue d'une surface intérieure (51) à revêtir, dans lequel le procédé comprend les étapes suivantes consistant à :
installer le produit à traiter (8) au niveau d'un dispositif (10), qui comprend une première partie de bâti (11) pourvue d'une première électrode (21) et un support (43) relié de manière mécanique à la première partie de bâti (11), pourvu d'une deuxième électrode (42), dans lequel la première électrode (21) et la deuxième électrode (42) sont isolées l'une par rapport à l'autre de manière électrique, dans lequel le produit à traiter (8) est installé au niveau du dispositif (10) de telle sorte qu'il soit maintenu par la première électrode (21), et que la deuxième électrode (42) dépasse dans la cavité (9) du produit à traiter (8), et
installer de manière amovible le dispositif (10) pourvu du produit à traiter (8) au niveau d'un contenant de traitement (2) de telle manière que le produit à traiter (8) est plongé dans un bain (64) galvanique,
**caractérisé en ce**
**que** le procédé est exécuté avec le dispositif (1) selon l'une quelconque des revendications 1 - 3.

6. Procédé selon la revendication 5,
dans lequel le procédé comprend par ailleurs l'étape consistant à :
remplacer l'anode soluble par une autre anode soluble.
